# EUROPÄISCHE PATENTSCHRIFT

(11) **EP 0 223 911 B1**
(45) Veröffentlichungstag und Bekanntmachung des Hinweises auf die Patenterteilung: **31.01.1990**
(21) Anmeldenummer: 86109664.2
(22) Anmeldetag: 15.07.1986
(51) Int. Cl.: E05D 7/04

(54) **Türscharnier für eine Kraftfahrzeugtür**
Motor vehicle door hinge
Charnière de porte de véhicule

(30) Priorität: 29.11.1985 DE 3542269
(43) Veröffentlichungstag der Anmeldung: 03.06.1987
(73) Patentinhaber: AUDI AG, 85045 Ingolstadt (DE)
(72) Erfinder: Freudenberg, Steffen, D-8070 Ingolstadt (DE)
(74) Vertreter: Engelhardt, Harald

(56) Entgegenhaltungen:
- BE-A- 637 541
- DE-A- 2 039 307
- DE-A- 2 445 149
- FR-A- 833 322

## Beschreibung

Die Erfindung betrifft ein Türscharnier für eine Kraftfahrzeugtür nach dem Oberbegriff des Anspruchs 1.

Kraftfahrzeugtüren sind üblicherweise im Türausschnitt der Karosserie mit einem oberen und unteren Türscharnier schwenkbar befestigt. Aufgrund der Rohbaufertigungstoleranzen ist es erforderlich, eine Tür in den Türausschnitt so einzupassen bzw. die Türscharniere so einzustellen, daß die Tür leichtgängig ist, dicht schließt und im geschlossenen Zustand etwa gleich weite umlaufende Spalte zwischen Tür und Türausschnitt aufweist.

Es sind herkömmliche Türscharniere für Kraftfahrzeugtüren bekannt, die aus karosserieseitigen und türseitigen Konsolen bestehen mit senkrechten, hohlzylindrischen Buchsenteilen, durch die ein Bolzen als Achse gesteckt ist. Das Einpassen und Einstellen der Tür wird so durchgeführt, daß bei bereits eingehängter Tür im Karosserierohbau die beiden Scharniere zum Ausgleich der Rohbautoleranzen solange gebogen und verbogen werden, bis die Tür optisch gut mit etwa gleichen umlaufenden Spalten und durchgehenden Außenflächen eingepaßt ist und gut schließt. Eine so eingepaßte Tür ist wegen der angepaßten und zurechtgebogenen Scharniere dem Fahrzeug zugeordnet und verbleibt somit bereits vom Fahrzeugrohbau an am Fahrzeug. Insbesondere wird das Fahrzeug mit anmontierten Türen lackiert und die Türen am Endmontageband mit Türverkleidungen, Fensterhebern, Türlautsprechern, etc. aufgerüstet.

Eine fertigungstechnisch vorteilhafte, separate Türfertigung mit Montage der kompletten Türen an die Karosserie ist bei der vorstehend beschriebenen Türeinstellung nicht möglich, da an den Scharnierkonsolen Biegearbeiten mit schwerem Werkzeug notwendig sind, die den Lack und eventuell andere Türelemente, wie die Türverkleidung, etc. verletzen würden. Ein weiterer Nachteil der vorbeschriebenen Türeinstellung besteht darin, daß das Verbiegen der Türscharnierkonsolen nur eine grobe Einstellung zuläßt. Für gleiche umlaufende Spaltbreiten an der Tür ist es erforderlich, die Scharnierteile in der Höhe und in Fahrzeuglängsrichtung einzustellen bzw. hinzubiegen.

Um eine glatte mit der Karosserie mitlaufende Außenfläche zu erhalten, müssen die Scharnierteile aber auch in Querrichtung des Fahrzeugs eingestellt und hingebogen werden. Durch die Verbindungslinie zwischen den beiden Scharnierbolzen ist die Scharnierachse für die ganze Tür gebildet.

Es ist daher auch erforderlich, die Scharnierbolzen des oberen und unteren Türscharniers möglichst koaxial einzustellen, da es ansonsten unerwünschte Spannungen in den Konsolen und den angrenzenden Blechteilen gibt und die Tür zusätzlich schwergängig wird. Eine Einstellung der Scharnierkonsolen durch Verbiegen ist ersichtlich aufwendig.

Weiter ist es bekannt, Türen mit Hilfe von in Scharnierteilen angeordneten Langlöchern und zwischen den gelösten Scharnierteilen und zugehörigen Anschlagteilen des Fahrzeugaufbaus oder der Tür eingebrachten Unterlegstreifen einzustellen. Auch eine solche Einstellung ist aufwendig und zeitraubend, besonders dadurch, daß Unterlegstreifen verschiedener Stärke erforderlich sind, die bei der Einstellung ausprobiert werden müssen und auch auf Lager zu halten sind.

Ein weiteres bekanntes Scharnier für Kraftfahrzeugtüren der eingangs genannten Art (DE-OS 2 039 307) besteht aus zwei gegeneinander über ein Kugelgelenk beweglichen Scharnierteilen. Durch die Verwendung von Kugelgelenken wird zweckmäßig erreicht, daß keine koaxiale Stellung von Scharnierbolzen bei der Türeinstellung berücksichtigt werden muß. Für die dreidimensionale Einstellung sind beide Scharnierteile als von einem einzigen Befestigungsmittel durchsetzte Schwenkteile ausgeführt, die über jeweils eine kugelförmige Fläche mit der Fahrzeugtür und dem Fahrzeugaufbau in Verbindung stehen. Wenn ein Schwenkteil über die kugelförmige Anlagefläche verstellt wird, tritt zu dem gewünschten Verstellweg zwangsläufig auch eine unerwünschte Querbewegung auf. Beispielsweise ist mit einer gewünschten Verstellung des Schwenkteils nach vorne zugleich eine Absenkung verbunden. Dies hat zur Folge, daß eine geeignete Türeinstellung mit nur einem Schwenkteil mit kugelförmiger Anlagefläche bei einem feststehenden zweiten Scharnierteil nicht möglich ist. Gemäß dem Stand der Technik ist daher als zweites Scharnierteil ebenfalls ein Schwenkteil mit kugelförmiger Anlagefläche vorgesehen, mit dem die unerwünschten Zwangsbewegungen des anderen Scharnierteils wieder ausgeglichen werden können.

Mit einer solchen Anordnung ist zwar eine Fahrzeugtür innerhalb des Türausschnitts in allen drei Raumrichtungen einstellbar, die Anordnung hat aber eine zu große Anzahl von Einstellfreiheitsgraden, wodurch die Einstellung schwierig wird und die Türfunktion beeinträchtigt sein kann. Wenn eine Tür in ihrer gewünschten Lage zur Karosserie festgehalten wird und die beiden Befestigungsmittel der beiden Schwenkteile geöffnet sind, ist ohne weiteres zu erkennen, daß die verbindende Gelenkkugel in verschiedene Raumpositionen bewegbar ist. Dies bedeutet, daß einer bestimmten Türposition im Türausschnitt keine bestimmte Lage der Gelenkkugel im Raum zugeordnet ist. Für die Montage- und Einstellarbeit selbst bedeutet dies, daß die Schwenkteile zueinander eine instabile Lage einnehmen, was die Montage selbst erschwert und die Einstellung der Lage der Gelenkkugel und damit der gesamten Scharnierachse für die Tür bezüglich der Karosserie und der Tür weitgehend dem einstellenden Werker überlassen werden muß. Damit ist der Abstand von der vorderen Türkante zur Scharnierachse nicht mehr festgelegt. Da sich die vordere Türkante aber üblicherweise in den Türausschnitt der Karosserie beim Öffnen der Tür hineinbewegt, besteht bei einem veränderlichen Abstand die Gefahr, daß die Türkante in dem zugedachten Ausschnitt ansteht oder unerwünscht streift.

Durch die Verwendung von zwei Schwenkteilen mit kugelförmigen Anlageflächen ist auch das Scharnier selbst aufwendig und relativ teuer.

Bei einer Gebäudetür ist bereits eine Einstellmöglichkeit bekannt, vgl. die BE-A-637 541, wobei die Tür parallel zur Scharnierachse verschiebbar gehalten ist. Einstellmittel, mit denen die räumliche Lage von Kugelgelenken durch Verschwenken von Gelenkteilen an weiteren Kugelflächen veränderbar und einstellbar sind, sind der belgischen Patentschrift nicht zu entnehmen.

Aufgabe der Erfindung ist es demgegenüber, ein Türscharnier für eine Kraftfahrzeugtür der eingangs genannten Art zu schaffen, das einfach im Aufbau ist und mit dem eine Kraftfahrzeugtür einfach und schnell montiert und eingestellt werden kann.

Diese Aufgabe wird mit den kennzeichnenden Merkmalen des Anspruchs 1 gelöst.

Gemäß Anspruch 1 wird die Scharnierachse für die Tür durch ein oberes und unteres Türgelenk als Kugelgelenk gebildet, wobei jedes Türgelenk aus einem ersten, karosserieseitig befestigbaren und einem zweiten, türseitig befestigbaren Gelenkteil besteht. Das erste Gelenkteil ist ein Schwenkteil (Einstellbock), an dem türseitig das Kugelgelenk angebracht ist und das karosserieseitig als Kugelfläche ausgebildet ist. Diese Kugelfläche ist an einer an der Karosserie gebildeten Kugelgegenfläche verschwenkbar, wobei die Lage der Kugelflächen zueinander und damit die Lage des Schwenkteils durch ein die Kugelflächen durchdringendes Befestigungsmittel festlegbar ist. Erfindungsgemäß ist das zweite Gelenkteil aber nun kein Schwenkteil mit kugelförmiger Anlagefläche, sondern lediglich eine Konsole mit der Kugelaufnahme für die Gelenkkugel. Die Konsole wird so an der Tür angebracht, daß die Scharnierachse bezüglich der Tür fest liegt. Dies wird einerseits so erreicht, daß die Konsole an einer Anlagekontur der Tür in senkrechter Richtung, d.h. parallel zur Scharnierachse verschiebbar mit der Tür verbindbar ist. Dabei kann die Kugelgegenfläche an der Karosserie ortsfest gehalten werden. Es kann gedanklich oder experimentell nachvollzogen werden, daß bei einer Einstellung der Tür am Schwenkarm über die kugelige Anlagefläche die unerwünschte, wie oben beschrieben entstehende zweite Zwangsbewegung nur durch eine Höhenverschiebung der Konsole in ihrer Anlagekontur an der Tür ausgeglichen werden kann und dennoch eine dreidimensionale Einstellung (in den erforderlichen Einstellgrenzen) erreicht wird. Damit ist die gesamte Einstelleinrichtung nicht mehr völlig labil zueinander und die Scharnierachse liegt bezüglich der Tür und insbesondere der Türaußenkante vorteilhaft fest. Andererseits ist die gleiche Wirkung dadurch zu erzielen, daß die Konsole mit der Tür fest und unverrückbar z.B. durch Schweißen verbunden ist und die an der Karosserie befindliche Kugelgegenfläche als separates Kugelabschnitt- oder Kugelpfannenteil ausgebildet ist, das an der Karosserie (in den Einstellgrenzen) verschiebbar und befestigbar ist. Bei der Montage wird die komplette Tür mit Konsole und Schwenkteil eingerichtet und angeschraubt. Während des Anschraubens suchen sich die Kugelflächen zueinander und das Kugelabschnitt- oder Kugelpfannenteil an der Karosserie die passende Lage, wobei jedoch eine Verschiebung der Scharnierachse zur Tür ausgeschlossen ist.

Fertigungstechnisch günstig ist es, eine winkelförmige Anlagekontur der Konsole vorzusehen, die in eine entsprechende senkrecht verlaufende Winkelkontur an der Tür für eine Höheneinstellung verschiebbar ist. Die Winkel kontur soll bevorzugt einen Winkel von etwa 90° haben.

Gemäß Anspruch 3 soll die Konsole nur mit einer Klemmschraube befestigt werden, die durch die Spitze der Winkelkontur geht. Dies führt zu einer festen Verbindung bei geringer Montage- und Einstellzeit.

Die Kugelflächen können nach Anspruch 4 je nach den Gegebenheiten am speziellen Fahrzeug entweder konkav oder konvex ausgebildet sein, wobei die gleiche Funktion erhalten wird.

Es ist zweckmäßig, als Befestigungsmittel eine Schraubverbindung zu verwenden, wobei das kugelig ausgeformte Karosserieblech vorteilhaft durch eine rückseitig ebenfalls kugelig in diesem Bereich anliegende Klemmutter unterstützt wird (Anspruch 5).

Für den Fall eines einstellbar am Karosserieblech verschiebbaren Kugelabschnitt- oder Kugelpfannenteils ist es vorteilhaft, auch dieses nur mit einer einzigen Klemmschraube zu befestigen, wobei diese die kugeligen Anlageflächen und das Karosserieblech durchdringt. Die Durchtrittsöffnung im Karosserieblech ist dabei größer als der Durchmesser der Klemmschraube, so daß ein Freigang in der Größe der Einstellgrenzen entsteht, wodurch das Teil zusammen mit dem Schwenkteil in seiner Position gegenüber der Karosserie nach der Einstellung festlegbar ist. Auch hier ist es zweckmäßig, das Karosserieblech von der Rückseite her mit einer, die Durchtrittsöffnung abdeckenden Scheibe, zu hinterlegen. Die Durchtrittsöffnung kann als Langloch oder als Bohrung ausgeführt sein.

Mit den Merkmalen des Anspruchs 7 wird eine fertigungstechnisch günstige, montagefreundliche und leicht zugängliche Ausführung angegeben, die den Erfordernissen bei einer Serienfertigung gut entspricht.

Anhand zweier Ausführungsformen wird die Erfindung mit weiteren Einzelheiten und Vorteilen näher erläutert.

Es zeigen:
Fig. 1 eine teilweise geschnittene Seitenansicht eines Türgelenks,
Fig. 2 eine geschnittene Seitenansicht eines Türgelenks entlang der Linie A-A aus Fig. 1,
Fig. 3 eine geschnittene Draufsicht auf eine türseitige Konsole (mit eingesetzter Klemmschraube) entlang der Linie B-B aus Fig. 2,
Fig. 4 eine geschnittene Draufsicht auf ein Türgelenk entlang der Linie C-C aus Fig. 1,
Fig. 5 eine geschnittene Seitenansicht einer zweiten Ausführungsform eines Türgelenks,
Fig. 6 eine geschnittene Draufsicht auf die Ausführungsform nach Fig. 5.

In Fig. 1 ist ein Türgelenk 1 dargestellt, das aus einer türseitigen Konsole 2, einem Kugelgelenk 3 und einem karosserieseitigen Schwenkteil 4 besteht. Das Schwenkteil 4 ist mit Hilfe einer Klemmschraube 5 an der Karosserie befestigt. Es ist zu ersehen, daß das Kugelgelenk 3 gegenüber der Klemmschraube 5 seitlich versetzt ist, damit diese bei der Montage ungehindert zugänglich ist.

In Fig. 2 ist durch einen anderen Längsschnitt die Befestigung des Schwenkteils 4 an der Karosserie oder dem Türpfosten bzw. dem Karosserieblech 6 zu erkennen. Das Schwenkteil 4 ist karosserieseitig als konvexe Kugelschale 7 ausgebildet, wobei die kugelige Außenfläche 8 als Anlagefläche zu einer am Karosserieblech 6 ausgeformten Kugelgegenfläche 9 dient. Die Kugelschale 7 enthält eine mittige Bohrung 10, die von einem Gleitstück 11 abgedeckt ist und das an der kugeligen Innenfläche 12 mit einer entsprechenden Fläche anliegt. Das Gleitstück 11, die Kugelschale 7 und die Gegenfläche 9 am Karosserieblech 6 sind von einer Schraube 13 durchdrungen, deren Durchmesser kleiner als die Bohrung 10 der Kugelschale 7 ist, so daß die Kugelschale 7 bzw. das Schwenkteil 4 in dem dadurch bestimmten Einstellbereich verschiebbar bzw. verschwenkbar sind. Auf der Schraube 13 sitzt eine rückseitige Mutter 14, die sich von hinten her zur Unterstützung des Karosserieblechs 6 ebenfalls kugelig an dieses anlegt.

In Fig. 3 ist die türseitige Konsole 2 im einzelnen dargestellt. Im Türblech 15 ist an dessen Innenseite ein senkrecht stehendes, rechtwinkliges Profil mit einem senkrecht stehenden Langloch 16 geformt. Ein Winkelblech 17 mit einer geraden Anlagefläche 18 und ein rückseitig mit Hilfe einer Schraubverbindung 19 dagegengeschraubtes weiteres Winkelblech 20 bilden die Konsole 2. Die Schraubverbindung 19 geht dabei durch die Winkelspitze der winkeligen Anlagekontur 21.

In Fig. 4 ist das Türgelenk 1 von oben teilweise geschnitten dargestellt. Es ist wiederum die Konsole 2 mit der winkeligen Anlagekontur 21 zu ersehen, wobei der Schnitt hierbei durch das Kugelgelenk 3 geführt ist. Das Schwenkteil 4 legt sich auch in diesem Schnitt an die kugelige Gegenfläche 9 des Karosserieblechs 6 an.

Das Türaußenblech 22 endet in der Türkante 23. Aus dem Schnitt in Fig. 3 ist deutlich zu erkennen, daß sich auch bei einer Höhenverschiebung der Konsole 2 die durch das Kugelgelenk 3 festgelegte Scharnierachse gegenüber dem Türaußenblech 22 und gegenüber der Türkante 23 (Abstände 28, 29) nicht ändert.

Das dargestellte Türgelenk 1 hat folgende Funktion:

Das Türscharnier und die Scharnierachse werden durch ein unteres und oberes Türgelenk 1 gebildt. Die Türmontage wird so durchgeführt, daß eine fertig lackierte und ausgerüstete Tür, mittels Vorrichtung, an der Karosserie so eingerichtet wird, daß gleiche umlaufende Fugen und Flächenbündigkeit mit der Karosserie gebildet sind.

Die Türgelenke werden in die sich ergebende Position eingesetzt und angeschraubt.

Eine zweite Ausführungsform eines Türgelenks 1 ist in den Fig. 5 und 6 dargestellt, wobei ein gleiches Schwenkteil 4 und Kugelgelenk 3 verwendet sind. Die Konsole 2 ist als Winkelteil ebenfalls ähnlich ausgebildet, jedoch fest mit der winkeligen Anlagefläche 21 verschweißt und damit nicht mehr höheneinstellbar. Durch das Verschweißen ist jedoch auch hier die Lage zum Türaußenblech 22 und zur Türkante 23 (Abstände 28, 29) festgelegt.

Die Kugelschale 7 des Schwenkteils 4 ist hier nicht in einer kugelförmigen Ausformung des Karosserieblechs 6, sondern in einem separaten Kugelpfannenteil 24 gelagert. Dieses Kugelpfannenteil 24 ist zusammen mit dem Schwenkteil 4 mit einer Klemmschraube 25 am Karosserieblech 6 befestigt. Die Klemmschraube 25 ist dabei durch eine Bohrung 26 durch das Karosserieblech 6 geführt, die gegenüber dem Durchmesser der Klemmschraube 25 einen Freigang aufweist, der den Einstellbereich bzw. die Verschiebung des Kugelpfannenteils 24 festlegt. Die Schraubenmutter 27 ist um die Bohrung 26 herum scheibenförmig ausgeführt und legt sich von hinten her als Unterstützung an das Karosserieblech 6 an, das in diesem Bereich ohnehin doppelwandig ausgeführt ist.

Die zweite Ausführung des Türgelenks 2 hat folgende Funktion:

Die komplette Tür wird zur Montage an der Karosserie bündig mit umlaufend konstanter Fuge eingerichtet (Vorrichtung). Kugelpfanne 24, Schwenkteil 4 und Scheibe 11 werden in die sich ergebende Position an der Karosserie gesetzt und angeschraubt.

Zusammenfassend wird festgestellt, daß mit der Erfindung ein einfach aufgebautes Türscharnier vorgeschlagen wird, mit dem eine komplette Tür ohne vorherige Anpassung an die Karosserie einfach und schnell montiert und eingestellt werden kann.

## Patentansprüche

1. Türscharnier für eine Kraftfahrzeugtür, wobei die Scharnierachse für die Tür durch ein oberes und ein unteres Türgelenk als Kugelgelenk (3) gebildet ist und jedes Türgelenk aus einem ersten, karosserieseitig befestigbaren und einem zweiten, türseitig befestigbaren Gelenkteil besteht, und das erste Gelenkteil ein Schwenkteil (4) ist, an dem türseitig das Kugelgelenk (3) angebracht ist und das karosserieseitig als Kugelfläche (8) ausgebildet ist, die an einer an der Karosserie gebildeten Kugelgegenfläche (9) verschwenkbar ist und die Lage der Kugelflächen (8, 9) zueinander durch ein diese durchdringendes Befestigungsmittel (13, 14; 25, 27) festlegbar ist, dadurch gekennzeichnet, daß das zweite Gelenkteil eine Konsole (2) mit der Kugelaufnahme für die am Schwenkteil (4) angebrachte, vertikal abstehende Gelenkkugel des Kugelgelenks (3) ist und die Konsole an einer Anlagekontur (21) der Tür parallel zur Scharnierachse verschiebbar und mit der Tür verbindbar ist bei karosserieseitig festliegender Kugelgegenfläche (9) oder daß die Konsole (2) mit der Tür fest und unverrückbar verbunden ist, wobei die an der Karosserie befindliche Kugelgegenfläche als separates Kugelabschnitt- oder Kugelpfannenteil (24) ausgebildet ist, das an der Karosserie (6) verschiebbar und befestigbar ist.

2. Türscharnier nach Anspruch 1, dadurch gekennzeichnet, daß die Konsole (2) eine winkelförmige Anlagekontur (17) aufweist, die in eine entsprechende senkrecht verlaufende Winkelkontur (21) an der Tür eingreift und
daß die Konsole (2) über senkrecht verlaufende Langlöcher an der Konsole oder der Türgegenfläche zur Höhenverstellung anschraubbar ist.

3. Scharnier nach'Anspruch 2, dadurch gekennzeichnet, daß die Konsole (2) nur mit einer Klemmschraube (19) befestigt ist, die durch die Spitze der Winkelkontur (21) geht.

4. Scharnier nach einem der Ansprüche 1 bis 3, dadurch gekennzeichnet, daß die an der Karosserie gelegene Kugelgegenfläche (9) durch eine konkave oder konvexe Ausformung des Karosserieblechs (6) als Kugelpfanne oder Kugelabschnitt gebildet ist.

5. Scharnier nach Anspruch 4, dadurch gekennzeichnet, daß das Befestigungsmittel (13, 14) eine an der Rückseite des Karosserieblechs (6) kugelig anliegende Klemmutter (14) enthält.

6. Scharnier nach Anspruch 1, dadurch gekennzeichnet, daß das Kugelabschnitt- oder Kugelpfannenteil (24) die Kugelfläche am Schwenkteil (4) und das Karosserieblech (6) an dem das Kugelabschnitt-oder Kugelpfannenteil anliegt von einer Klemmschraube (25) durchdrungen sind, daß die Durchtrittsöffnung (26) im Karosserieblech (6) größer ist als der Durchmesser der Klemmschraube (25), so daß ein Freigang entsteht, so daß das Kugelabschnitt- oder Kugelpfannenteil (24) verschiebbar ist und nur mit der einen Klemmschraube (25) zusammen mit dem Schwenkteil (4) in seiner Position festlegbar ist.

7. Türscharnier nach einem der Ansprüche 1 bis 6, dadurch gekennzeichnet, daß das Schwenkteil (4) in seinem kugeligen Anlagebereich als Kugelschalenteil (7) ausgebildet ist,
daß das Befestigungsmittel eine Klemmschraube (25) enthält, die das Kugelschalenteil (7) durchdringt, wobei ein Freigang zur Verstellung gebildet ist, und
daß zwischen Schraubenkopf und Kugelschalenteil (7) ein entsprechend kugelig geformtes Gleitstück (11) liegt bzw. der Schraubenkopf so ausgeführt ist, so daß bei gleicher Schraubenstellung das Schwenkteil (4) in seiner Lage verändert werden kann.

## Claims

1. Door hinge for a motor vehicle door, in which the hinge axis for the door is formed by an upper door joint and a lower door joint as a ball joint (3), each door joint consists of a first joint part, which can be secured to the vehicle body, and a second joint part, which can be secured to the door, the first joint part is a swivel part (4), to which the ball joint (3) is attached on the door side and which is formed on the vehicle body side as a spherical surface (8), which can be swivelled at a counter-spherical surface (9) formed on the vehicle body, and the position of the spherical surfaces (8, 9) with respect to one another can be fixed by a fastening means (13, 14; 25, 27) which penetrates these spherical surfaces, characterised in that the second joint part is a bracket (2) with the spherical holding part for the vertically projecting spherical joint part, which is attached to the swivel part (4), of the ball joint (3) and the bracket can be moved at a contact contour (21) of the door parallel to the hinge axis and can be connected to the door when the counter-spherical surface (9) is disposed on the vehicle body side, or that the bracket (2) is connected to the door in a rigid and immobile manner, the counter-spherical surface which is disposed on the vehicle body being formed as a separate spherical segment or ball socket part (24) which can be moved at and secured to the vehicle body (6).

2. Door hinge according to claim 1, characterised in that the bracket (2) has an angular contact contour (17) which engages in a corresponding vertical angular contour (21 ) at the door, and that the bracket (2) can be screwed on by means of vertical slots in the bracket or the counter-door surface for the purpose of vertical adjustment.

3. Hinge according to claim 2, characterised in that the bracket (2) is only secured by means of one attachment screw (19), which passes through the apex of the angular contour (21).

4. Hinge according to one of claims 1 to 3, characterised in that the counter-spherical surface (9) which is disposed on the vehicle body is formed as a ball socket or spherical segment by concave or convex shaping of the vehicle body sheet (6).

5. Hinge according to claim 4, characterised in that the fastening means (13, 14) comprises a lock nut (14) which bears against the back of the vehicle body sheet (6) in a spherical manner.

6. Hinge according to claim 1, characterised in that the spherical segment or ball socket part (24), the spherical surface on the swivel part (4) and the vehicle body sheet (6) against which the spherical segment or ball socket part bears are penetrated by an attachment screw (25), and that the through- opening (26) in the vehicle body sheet (6) is larger than the diameter of the attachment screw (25), thus producing a clearance, so that the spherical segment or ball socket part (24) can be moved and, together with the swivel part (4), fixed in its position just by means of the one attachment screw (25).

7. Door hinge according to one of claims 1 to 6, characterised in that the swivel part (7) is formed as a spherical shell part (7) in its spherical contact area, that the fastening means comprises an attachment screw (25) which penetrates the spherical shell part (7), with a clearance being formed for adjustment purposes, and that a sliding part (11) of a correspondingly spherical shape lies between the screw head and the spherical shell part (7), or the screw head is formed such that the position of the swivel part (4) can be altered, while the screw position remains the same.

## Revendications

1. Charnière de porte pour une porte de véhicule automobile où l'axe de la charnière de porte est constitué par une articulation supérieure et par une articulation inférieure de porte sous forme de joint à rotule (3), chaque articulation de porte étant constituée par une première partie d'articulation à fixer du côté carrosserie et par une deuxième partie d'articulation à fixer du côté porte, et sur laquelle la première partie d'articulation est une partie pivotante (4) à laquelle est fixée du côté porte le joint à rotule (3) et est constituée du côté carrosserie par une surface sphérique (8), qui peut pivoter sur une contre-surface sphérique (9) constituée sur la carrosserie, la position des surfaces sphériques entre elles (8, 9) pouvant être fixée par un moyen de fixation traversant celles-ci (13, 14; 25, 27), caractérisée en ce que la deuxième partie de l'articulation est une console (2) avec un logement pour la boule de l'articulation (3) fixée sur la partie pivotante (4) et s'écartant verticalement, et en ce que la console est mobile sur un contour d'appui (21) de la porte parallèle à l'axe de la charnière et peut être reliée à la porte avec une contre-surface sphérique (9) fixée du côté carrosserie, ou en ce que la console (2) est reliée de manière fixe et immuable à la porte, la contre-surface sphérique se trouvant contre la carrosserie étant constituée par une partie séparée en forme de calotte sphérique ou de cavité sphérique (24) pouvant être déplacée et fixée sur la carrosserie.

2. Charnière de porte selon la revendication 1, caractérisée en ce que la console (2) présente un contour d'appui (17) avec angles, qui est en contact sur la porte avec un contour aux angles (21) approprié s'étendant perpendiculairement, et
en ce que la console (2) peut être vissée au moyen de trous oblongs s'étendant perpendiculairement sur la console ou sur la contre-surface de porte pour l'ajustage en hauteur.

3. Charnière selon la revendication 2, caractérisée en ce que la console (2) n'est fixée que par une vis de serrage qui traverse le sommet du contour angulaire (21).

4. Charnière selon l'une des revendications 1 à 3, caractérisée en ce que la contre-surface sphérique (9) située sur la carrosserie est constituée par une déformation concave ou convexe des tôles de carrosserie (6) en forme de cavité sphérique ou de calotte sphérique.

5. Charnière selon la revendication 4, caractérisée en ce dque le moyen de fixation (13, 14) comporte un écrou de serrage (14) qui s'appuie par une partie de forme sphérique contre le dos de la tôle de carrosserie (6).

6. Charnière selon la revendication 1, caractérisée en ce que la partie en forme de calotte sphérique ou de cavité sphérique (24), la surface sphérique de la partie pivotante (4), et la tôle de carrosserie (6) sur laquelle appuie la calotte sphérique ou la cavité sphérique, sont traversées par une vis de serrage, de telle sorte que l'ouverture de passage (26) dans la tôle de carrosserie crée un passage libre tel que la partie en forme de calotte sphérique ou de cavité sphérique (24) est déplaçable et ne peut être fixé dans sa position avec la partie pivotante (4) qu'au moyen de la vis de serrage (25).

7. Charnière de porte selon l'une des revendications 1 à 6, caractérisée en ce que la partie pivotante (4) est constituée par une partie en forme de cuvette (7) dans sa zone d'appui sphérique, en ce que le moyen de fixation comporte une vis de serrage (25) qui traverse la partie en forme de cuvette (7), en créant un intervalle libre pour l'ajustage, et en ce qu'il se trouve entre la tête de vis (7) une pièce coulissante (11) ayant une forme sphérique appropriée ou en ce que la tête de vis est réalisée de telle sorte que la position de la partie pivotante (4) puisse être modifiée pour une même position de la vis.
